# EUROPÄISCHE PATENTSCHRIFT

(11) **EP 0 783 830 B1**
(45) Veröffentlichungstag und Bekanntmachung des Hinweises auf die Patenterteilung: **09.06.1999**
(21) Anmeldenummer: 95930361.1
(22) Anmeldetag: 19.09.1995
(51) Int. Cl.: H05B 3/74

(54) **ELEKTRISCHES HEIZELEMENT**
ELECTRIC HEATING ELEMENT
CORPS DE CHAUFFE ELECTRIQUE

(30) Priorität: 20.09.1994 CH 285494; 13.02.1995 CH 41495; 13.07.1995 CH 206995
(43) Veröffentlichungstag der Anmeldung: 16.07.1997
(73) Patentinhaber: Ecowatt Produktions AG, 4051 Basel (CH)
(72) Erfinder: MARAVIC, Dusko, CH-5415 Nussbaumen (CH)
(74) Vertreter: Braun, André
(86) Internationale Anmeldenummer: CH9500208
(87) Internationale Veröffentlichungsnummer: WO9609738

(56) Entgegenhaltungen:
- EP-A- 0 069 298
- US-A- 4 652 727
- US-A- 4 804 823
- PATENT ABSTRACTS OF JAPAN vol. 15 no. 152 (E-1057) ,17.April 1991 & JP,A,03 025880 (TOKYO EREKUTORON KYUSHU ) 4.Februar 1991,
- PATENT ABSTRACTS OF JAPAN vol. 13 no. 106 (E-726) ,14.März 1989 & JP,A,63 278203 (OKI ELECTRIC IND. CO. ) 15.November 1988,
- PATENT ABSTRACTS OF JAPAN vol. 13 no. 106 (E-726) ,14.März 1989 & JP,A,63 278201 (OKI ELECTRIC IND. CO. ) 15.November 1988,
- PATENT ABSTRACTS OF JAPAN vol. 10 no. 79 (E-391) ,28.Februar 1986 & JP,A,60 224217 (FUJITSU ) 8.November 1985,
- PATENT ABSTRACTS OF JAPAN vol. 13 no. 224 (C-559) ,24.Mai 1989 & JP,A,01 037484 (NIPPON STEEL ) 8.Februar 1989,
- PATENT ABSTRACTS OF JAPAN vol. 10 no. 2 (M-444) ,8.Januar 1986 & JP,A,60 166469 (TDK ) 29.August 1985,

## Beschreibung

Die Erfindung betrifft ein elektrisches Heizelement mit den Merkmalen des Oberbegriffs des Patentanspruches 1. Das erfindungsgemässe Heizelement findet insbesondere Anwendung als thermoschockresistenter Plattenwärmetauscher, insbesondere als Kochplatte.

Bekannte konventionelle elektrische Heizelemente weisen stromdurchflossene Widerstandsdrähte auf, bei denen die erzeugte Wärme mittels Wärmestrahlung abgegeben wird. Der Wirkungsgrad ist klein, da ein beträchtlicher Teil der Energie frei abgestrahlt wird und nicht zu dem zu erwärmenden Objekt gelangt. Zudem ist eine derartige Wärmeübertragung träge.

Es sind deshalb bereits elektrische Heizelemente entwickelt worden, die eine Wärmeübertragung mittels Wärmeleitung ermöglichen. So beschreibt WO 91/10336 ein elektrisches Heizelement, das einen elektrisch isolierenden Träger und eine darauf angebrachte elektrisch leitende Schicht umfasst, wobei an der elektrisch leitenden Schicht elektrische Kontakte angebracht sind. Als leitende Schicht wird amorphes oder polykristallines Silizium verwendet. Die leitende Schicht erzeugt, wenn stromdurchflossen, Wärme, die direkt an den Träger abgegeben wird.

Damit die Wärme jedoch zu dem effektiv zu erwärmenden Objekt gelangt, muss der Träger, obwohl elektrisch isolierend, gute wärmeleitende Eigenschaften aufweisen. Deshalb wird in dieser Publikation als Träger Berylliumoxid oder Aluminium-Nitrid verwendet. Beide Materialien weisen zwar die geforderten Eigenschaften auf, sie sind jedoch nicht sehr thermoschockresistent, so dass Risse im Träger entstehen können. Diese Träger müssen deshalb relativ klein bemessen werden. Typischerweise besitzen sie eine Dicke von 1 mm und eine Querschnittsfläche von 2-5 cm². Zudem müssen sie, damit sie durch Temperaturschwankungen nicht zerstört werden, auf einem gut wärmeleitenden, vorzugsweise metallischen Körper angeordnet werden, der die erzeugte Warme aufnimmt und somit als sogenannte Wärmesenke wirkt. Dieser Körper wird im allgemeinen durch eine massive Platte gebildet.
Da der Träger und die metallische Wärmesenke sehr unterschiedliche Warmeausdehnungskoeffizienten aufweisen, ist eine komplizierte Halterung der Trägerplättchen auf der Wärmesenke erforderlich. Die Halterung muss nämlich gewährleisten, dass sich die Tragerplättchen gegenüber der Wärmesenke Bei Temperaturveränderungen verschieben und trotzdem stets in gutem Beruhrungskontakt mit ihr stehen können.

Die Verwendung von Berylliumoxid oder Aluminiumnitrid als Trägerplättchen weist noch weitere Nachteile auf. So ist Berylliumoxid stark toxisch und muss deshalb mit einer Schutzschicht überzogen werden. Gerade die Verwendung derartiger Heizelemente im Haushaltsbereich ist wegen ihrer toxischen Eigenschaften undenkbar. Aluminiumnitrid hingegen ist nicht heisswasserresistent. Auch dieses Heizelement müsste zumindest im Haushaltsbereich mit einer Schutzschicht überzogen werden. Beide Materialien weisen zudem eine geringe Schlagfestigkeit auf, sind also leicht beschädigbar.

Diese Nachteile führen dazu, dass derartige Heizelemente klein ausgebildet sein müssen und stets mit einem massiven, gut wärmeleitenden und somit als Wärmesenke dienenden Träger gekoppelt werden müssen.

Ferner offenbart EP-A-069'298 eine Kochplatte mit einem Kochplattenkörper aus einem dünnen Substrat aus Keramik, auf deren Unterseite eine dünne Schicht aus Widerstandsmaterial aufgedruckt ist.
US-A-4'652'727 beschreibt ein Heizelement, welches einen gesinterten Körper aus einer Mischung einem elektrisch leitenden Material wie Titaniumkarbid und einem elektrisch isolierendem Material wie Siliziumnitrid besteht.
US-A-4'804'823 offenbart ein Heizelement, welches aus einem Trägerelement und einer darin angeordneten Wärmequelle besteht. Das Trägerelement ist durch einen gesinterten Körper gebildet und die Wärmequelle besteht aus Titaniumnitrid.
In JP-A-3'025'880 ist ein Heizelement beschrieben, welches als Infrarot-Miniaturheizquelle eingesetzt wird.

Es ist deshalb Aufgabe der Erfindung, ein elektrisches Heizelement zu schaffen, das obengenannte Nachteile behebt und das insbesondere als Wärmetauscher eingesetzt werden kann, der direkten Umwelteinflüssen ausgesetzbar ist.

Diese Aufgabe löst ein elektrisches Heizelement mit den Merkmalen einer der Patentansprüche 1,2,3 oder 4.

Weitere Ausführungsformen gehen aus den abhängigen Patentansprüchen hervor.

Das erfindungsgemässe Heizelement weist den Vorteil auf, dass es nicht mehr mit einem weiteren als Wärmesenke dienenden massiven Träger gekoppelt werden muss, sondern dass es die erzeugte Wärme direkt an das zu erwärmende Objekt abgeben kann. Dadurch ist das Heizelement einerseits baulich vereinfacht und technisch besser realisierbar, andererseits ist der Wirkungsgrad erhöht. Zudem ist die Heizflächenbelastung für das erfindungsgemässe Heizelement in Bezug auf den plattenförmigen und massiven Träger zu betrachten und nicht wie bei den aus WO 91/10336 bekannten Heizelementen in Bezug auf die kleinen Trägerplättchen.

In einer bevorzugten Ausführungsform besteht der elektrisch isolierende Träger aus Siliziumnitirid (Si₃N₄). Dieses Material weist eine hohe Wärmeschockresistenz, eine hohe Schlagfestigkeit und eine gute Heisswasserresistenz auf, ist gesundheitlich unbedenklich, geht kaum chemische Reaktionen ein und ist kratzfest. Zudem weist Siliziumnitrid ein optimales Verhalten der Veränderung des elektrischen Widerstandes im Verhältnis der Temperaturveränderung auf.
In einer anderen bevorzugten Ausführungsform besteht der elektrisch isolierende Träger aus hochohmigen Siliziumkarbid (SiC), das ebenfalls sehr gute mechanische, thermomechanische wie auch chemische Eigenschaften aufweist. Der spezifische elektrische Widerstand beträgt annähernd 10¹³ Ohm cm. Ein Verfahren zur Herstellung eines derartigen Siliziumkarbid-Trägers ist bekannt. Das Siliziumkarbid wird mittels einem Flüssigphasensinter-Verfahren hergestellt, bei dem Aluminiumoxyd und Yttriumoxyd als Sinteradditive zugegeben werden. Wird das Heizelement jedoch lediglich für tiefe Temperaturen im Bereich von 250°C eingesetzt, so kann der Träger auch aus anderen elektrisch isolierenden Keramiken oder beispielsweise aus Aluminiumoxid (Al₂O₃) bestehen. Diese Keramiken können bei höheren Temperaturen auch eingesetzt werden, wenn die Erhitzung und Abkühlung des Heizelementes kontrolliert und langsam erfolgt, so dass kaum ein Thermoschock entstehen kann.

Die als Wärmequelle dienende Schicht oder Folie ist bevorzugterweise mäanderförmig und kann aus verschiedensten Materialien bestehen. Je nach Material wird die Schicht direkt auf den Träger mittels Sputterverfahren aufgebracht oder sie wird aufgedampft. In anderen Ausführungsformen wird zuerst eine Folie hergestellt und diese anschliessend mittels einem Anpressmittel an den Träger gepresst.

In den Figuren sind Ausführungsbeispiele des erfindungsgemässen Heizelementes dargestellt, die in der nachfolgenden Beschreibung erläutert werden. Es zeigen
- Figur 1: ein beschichtetes Heizelement gemass der Erfindung in der Ansicht von unten dargestellt;
- Figur 2: dasselbe Heizelement in Gebrauchslage als Kochplatte im Schnitt dargestellt und
- Figur 3: eine Explosionsdarstellung eines Heizelementes mit einer Folie und einer Gegendruckplatte.

Das hier schematisch dargestellte Heizelement weist die Form einer kreisrunden Platte auf, wobei die Form durch einen massiven Träger 1 bestimmt wird. Dieser Träger besteht aus einer elektrisch isolierenden, jedoch wärmeleitenden Keramik, bevorzugterweise aus Siliziumnitrid (Si₃N₄). Diese Platte weist typischerweise eine Querschnittsfläche von 100 - 500 cm² und eine Dicke von 1 - 5 mm auf. Die Abmessungen variieren jedoch je nach Anwendungsbereich, auf den später noch eingegangen wird.

Auf dem Träger 1 ist eine elektrisch leitende Schicht 2 aufgebracht. Sie verläuft bevorzugterweise zur Optimierung des elektrischen Widerstandes mäanderförmig über die gesamte Fläche des Trägers 2. Diese elektrisch leitende Schicht besteht in diesem Beispiel aus amorphem oder polykristallinen dotiertem Silizium, wie bereits aus der Publikation WO 91/10336 bekannt. Auch andere elektrisch leitende Schichten sind geeignet, wie beispielsweise metallische Schichten, insbesondere aus Chrom, Nickel, Chrom-Nickellegierungen, Titan oder Titannitrid. Die Wahl des Materials der elektrisch leitenden Schicht hängt von den vorgegebenen, je nach Anwendungsbereich verschiedenen Randbedingungen ab.

Die elektrisch leitende Schicht 2 wird bevorzugterweise auf den Träger 1 mittels Sputterverfahren aufgebracht oder sie wird aufgedampft. In typischen Anwendungsbereichen beträgt ihre Dicke zwischen einigen Zehntel und einigen Mikrometern. Die elektrisch leitende Schicht 2 bildet die Wärmequelle. Sie ist mit elektrischen Kontakten 3 versehen, die eine Verbindung zu einer Spannungsquelle ermöglichen. Das Anbringen der elektrischen Kontakte 3 ist vorallem bei Verwendung von Siliziumnitrid als Träger 1 vereinfacht, da sie dann direkt auf den Träger lötbar sind, wobei wegen der Hitzebeständigkeit von Siliziumnitrid sogar Hartlötverfahren eingesetzt werden können.

Wird eine Spannung angelegt, so erzeugt die stromdurchflossene Schicht 2 Wärme, die sogleich an den Träger 1 abgegeben wird. Da dieser massiv ausgebildet ist und eine gute Wärmeschockresistenz aufweist, kann er als Wärmesenke eingesetzt werden. Dieser Träger nimmt nun die erzeugte Wärme auf und gibt sie an das zu erwärmende Objekt weiter. Der Träger 1, insbesondere wenn er aus Siliziumnitrid besteht, kann typischerweise bis zu einer Temperatur von 650 °C erwärmt werden, ohne dass Langzeitschäden am Material auftreten. Es sind jedoch Spitzentemperaturen bis zu 1650°C möglich.

Das erfindungsgemässe Heizelement eignet sich vorallem zur Verwendung als Wärmetauscher, der direkten Umwelteinflüssen, insbesondere Wasser, ausgesetzt ist. Ein spezieller Anwendungsbereich ist die Verwendung als Kochplatte. In Figur 2 ist eine derartige Kochplatte in Gebrauchslage dargestellt. Die als Warmequelle dienende Schicht 2 befindet sich auf der Unterseite des Trägers 1. Der Träger 1 selber bildet die Kochplatte. Da der Träger aus Siliziumnitrid gefertigt ist, kann das zu erwarmende Objekt, hier eine Pfanne P, direkt auf den Träger gestellt werden. Der Träger 1 benötigt wegen seiner guten Materialeigenschaften nicht einmal eine Schutzschicht. Auf der Platte kann kaum etwas anbrennen, zudem kann der Träger mit herkömmlichen Putzmitteln gereinigt werden, wobei auch scheuernde Lappen eingesetzt werden können. Im Vergleich zu den heute bekannten Glaskeramikherden weist die erfindungsgemässe Kochplatte somit wesentliche Vorteile auf, nicht nur im täglichen Gebrauch sondern auch in der Energiebilanz. Testversuche haben gezeigt, dass bei Verwendung des erfindungsgemässen Heizelementes zum Erhitzen von 1.5 Liter Wasser bis zum Siedepunkt der Energieverbrauch bis zu 40% reduziert wird.

Ein weiterer Anwendungsbereich ist die Verwendung als Wärmeplatte. Auch hier wird das zu erwärmende Objekt direkt auf den Träger gestellt und die elektrisch leitende Schicht befindet sich auf der Unterseite des Trägers. Da jedoch hier meistens in einem tieferen Temperaturbereich gearbeitet wird, muss der Träger nicht zwingend aus Siliziumnitrid gefertigt sein, sondern auch die Verwendung von anderen Keramiken wie Aluminiumoxid ist möglich.

Je nach Anwendungsbereich können die Heizelemente auch sandwichartig gestapelt werden. Wesentlich ist stets, dass der Träger die Wärme direkt an das zu erwärmende Objekt, wie beispielsweise eine Pfanne, weitergibt, ohne dass ein weiterer massiver, wärmeleitender Träger dazwischen angeordnet ist. In einer Ausführungsform ist die elektrisch leitende Schicht 2 mit einer weiteren Schicht aus Siliziumoxid (SiO₂) oder Siliziumnitrid (Si₃N₄) bedeckt sein, um Oxidationen zu verhindern.
Um Wärmeverluste auf der nicht dem Träger zugewandten Seite zu verhindern, kann die elektrisch leitende Schicht zudem mit einer thermisch isolierenden Schicht überzogen sein.

In einer weiteren in Figur 3 dargestellten Ausführungsform der Erfindung besteht die mäanderförmige Heizquelle aus einer Folie 2', die aus Metall oder einer Metallegierung gefertigt ist. Bevorzugte Materialien sind Konstantan, Aluchrom, Neusilber, Kupfer-Nickel-Legierungen und Stahl. Die Wahl des Materiales hängt von der gewünschten Temperatur ab, die mit dieser Heizquelle erzielt werden soll. Die Folie 2' weist je nach Material und gewünschtes Temperaturverhalten eine Dicke von 1 bis 100 Mikrometer auf. Diese Folie 2' ist selbst in Maanderform selbsttragend, so dass sie getrennt vom Träger 1 hergestellt werden kann. In einem einfachen Herstellungsverfahren wird sie gestanzt. Dadurch werden die Herstellungskosten wesentlich gesenkt und die Produktion des Heizelementes vereinfacht.

Diese Folie 2' ist mittels einem Anpressmittel 4 vollständig am Träger 1 angepresst. Dieses Anpressmittel 4 ist wie der Träger 1 plattenförmig und weist hier mindestens annähernd denselben Durchmesser auf. Die mechanischen und thermischen Eigenschaften des Anpressmittels müssen derart sein, dass eine vollständige Anpressung der Folie 2' über den gesamten Temperaturbereich gewährleistet ist. Das Anpressmittel 4 besteht bevorzugterweise aus einem warmeisolierenden Material, insbesondere Quarz oder Glas mit einem Warmeleitkoeffizienten von annähernd 1 W/mK. Dadurch dient das Anpressmittel zugleich als Thermoisolation. Es ist nicht zwingend, dass das Anpressmittel 4 elektrisch isolierende Eigenschaften aufweist. Falls das Anpressmittel aus elektrisch leitendem Material besteht, befindet sich zwischen Folie 2' und Anpressmittel 4 eine hier nicht dargestellte elektrische Isolationsschicht in Form von Isolationspapier oder einer Isolationsplatte.

Ein weiterer Vorteil dieser Ausführungsform ist neben seiner kostengünstigen und einfachen Herstellung, dass bei Beschädigung der Heizquelle, also der Folie 2', diese einfach entfernt werden kann und das teurere Bauteil, der Träger 1, wiederverwendet werden kann.

## Patentansprüche

1. Elektrisches Heizelement mit einem elektrisch isolierenden, wärmeleitenden, plattenförmigen Träger (1) aus Keramik mit einer Fläche von 100 bis 500 cm² und einer Dicke von 1 bis 5 mm und mit einer auf dem Träger angebrachten Wärmequelle in Form einer elektrisch leitenden, mit elektrischen Kontakten versehenen Schicht, dadurch gekennzeichnet, dass der Träger (1) aus hochohmigem Siliziumkarbid (SiC)besteht.

2. Elektrisches, als Kochplatte ausgebildetes Heizelement, mit einem elektrisch isolierenden, wärmeleitenden, plattenförmigen Träger (1) aus Keramik mit einer Fläche von 100 bis 500 cm² und einer Dicke von 1 bis 5 mm und mit einer auf dem Träger angebrachten elektrisch leitenden, mit elektrischen Kontakten versehenen Schicht (2), dadurch gekennzeichnet, dass der Träger (1) aus Siliziumnitrid (Si₃N₄) außer reaktionsgebundenem Siliziumnitrid besteht.

3. Elektrisches Heizelement nach einem der Ansprüche 1 bis 2, dadurch gekennzeichnet, dass die Wärmequelle eine elektrisch leitende, mit elektrischen Kontakten versehene, selbsttragende Folie (2') ist.

4. Elektrisches Heizelement nach einem der Ansprüche 1 bis 3, dadurch gekennzeichnet, dass die leitende Schicht (2) oder Folie (2') mäanderförmig auf dem Träger (1) verläuft.

5. Elektrisches Heizelement nach einem der Ansprüche 1 bis 4, dadurch gekennzeichnet, dass die Dicke der leitenden Schicht (2) 0.1 bis 10 Mikrometer beträgt.

6. Elektrisches Heizelement nach einem der Ansprüche 1 bis 5, dadurch gekennzeichnet, dass die leitende Schicht (2) aus polykristallinem oder amorphem, dotiertem Silizium oder aus einem Metall, bevorzugterweise aus der Gruppe Chrom, Nickel, Titan, Titannitrid oder einer Chrom-Nickel-Legierung, besteht.

7. Elektrisches Heizelement nach einem der Ansprüche 1 bis 6, dadurch gekennzeichnet, dass die leitende Schicht (2) auf den Träger (1) gesputtert und aufgedampft ist.

8. Elektrisches Heizelement nach einem der Ansprüche 3 bis 5, dadurch gekennzeichnet, dass die leitende Folie (2') aus einem Metall oder einer Metalllegierung, insbesondere Konstantan, Aluchrom, Neusilber oder Stahl, besteht.

9. Elektrisches Heizelement nach Anspruch 8, dadurch gekennzeichnet, dass die Dicke der Folie (2') 1 bis 100 Mikrometer beträgt.

10. Elektrisches Heizelement, nach Anspruch 8, dadurch gekennzeichnet, dass die Folie (2') mittels eines Anpressmittels (4) an den Träger (1) angepresst ist.

11. Elektrisches Heizelement nach Anspruch 10, dadurch gekennzeichnet, dass das Anpressmittel (4) aus wärmeisolierendem Material, insbesondere aus Quarz oder Glas, besteht und plattenförmig ausgebildet ist.

12. Verwendung des elektrischen Heizelementes nach einem der Ansprüche 1 bis 11 als direkten Umwelteinflüssen, insbesondere Wasser, ausgesetzter Wärmetauscher.

13. Verwendung des elektrischen Heizelementes nach Anspruch 1 als Kochplatte.

14. Verwendung des elektrischen Heizelementes nach Anspruch 1 als Wärmeplatte.

## Claims

1. Electrical heating element having an electrically insulating, heat-conducting, plate-shaped support (1) made of ceramic material having an area of 100 to 500 cm² and a thickness of 1 to 5 mm and a heat source in the shape of an electrically-conducting layer attached to the support and provided with electrical contacts, characterized in that the support (1) consists of high-resistance silicon carbide (SiC).

2. Electrical heating element configured as a boiling plate having an electrically insulating, heat-conducting, plate-shaped support (1) made of ceramic material having an area of 100 to 500 cm² and a thickness of 1 to 5 mm and a heat source in the shape of an electrically-conducting layer (2) attached to the support and provided with electrical contacts, characterized in that the support (1) consists of silicon nitride (Si3n4) except reaction-bound silicon nitride.

3. Electrical heating element according to one of claims 1 to 2, characterized in that the heat source is an electrically-conducting self-supporting foil (2') provided with electrical contacts.

4. Electrical heating element according to one of claims 1 to 3, characterized in that the conducting layer (2) or foil (2') extends meander-like on the support (1).

5. Electrical heating element according to one of claims 1 to 4, characterized in that the thickness of the conducting layer (2) is 0.1 to 10 µm.

6. Electrical heating element according to one of claims 1 to 5, characterized in that the conducting layer (2) consists of polycrystalline or amorphous doped silicon or of metal, preferably from the group containing chromium, nickel, titanium, titanium nitride or a chromium nickel alloy.

7. Electrical heating element according to one of claims 1 to 6, characterized in that the conducting layer (2) is sputtered or evaporated onto the support (1).

8. Electrical heating element according to one of claims 1 to 5, characterized in that the conducting foil (2') consists of metal or a metal alloy preferably of constantan, aluchrome, nickel silver or steel.

9. Electrical heating element according to claim 8, characterized in that the thickness of the foil (2') is 1 to 100 µm.

10. Electrical heating element according to claim 8, characterized in that the foil (2') is pressed against the support (1) by a pressure means (4).

11. Electrical heating element according to claim 10, characterized in that the pressure means (4) consists of heat-insulating material, particularly quartz or glass, and is plate-shaped.

12. Use of an electrical heating element according to one of claims 1 to 11 as a heat exchanger which is exposed to direct environmental influence, particularly to water.

13. Use of an electrical heating element according to claim 1 as a boiling plate.

14. Use of an electrical heating element according to claim 1 as a hot plate.

## Revendications

1. Élément de chauffage électrique avec un support (1) qui est un isolant électrique, thermoconducteur, et en forme de plaque, réalisé en céramique et présentant une surface de 100 à 500 cm² et une épaisseur de 1 à 5 mm, sur lequel support est apposée une source de chaleur se présentant sous la forme d'une couche électroconductrice dotée de contacts électriques, caractérisé en ce que le support (1) est réalisé en carbure de silicium (SiC) a haute impédance.

2. Elément de chauffage conçu sur la forme de réchaud, avec un support qui est un isolant électrique, thermoconducteur, et en forme de plaque (1) réalisé en céramique avec une surface de 100 à 500 cm² et une épaisseur de 1 à 5 mm et avec une couche apposée sur le support qui est électroconductrice et dotée de contacts électriques et est réalisée en nitrure de silicium (Si₃N₄) hormis le nitrure de silicium lié à la réaction.

3. Elément de chauffage électrique selon l'une des revendications 1 et 2, caractérisé en ce que la source de chaleur est une feuille électroconductrice (2'), dotée de contacts électriques et autonome.

4. Elément de chauffage électrique selon l'une quelconque des revendications 1 à 3, caractérisé en ce que la couche (2) ou feuille conductrice (2') parcourt le support en formant des méandres.

5. Elément de chauffage électrique selon l'une quelconque des revendications 1 à 4, caractérisé en ce que l'épaisseur de la couche conductrice (2) est de 0,1 à 10 µm.

6. Elément de chauffage électrique selon l'une quelconque des revendications 1 à 5, caractérisé en ce que la couche conductrice (2) est réalisée en silicium dopé, polycristallin ou amorphe, ou en un métal, choisi de préférence parmi le chrome, le nickel, le titane, le nitrure de titane ou un alliage nickel-chrome.

7. Elément de chauffage électrique selon l'une quelconque des revendications 1 à 6, caractérisé en ce que la couche conductrice (2) est pulvérisée ou appliquée par métallisation sous vide sur le support.

8. Elément de chauffage électrique selon l'une quelconque des revendications 3 à 5, caractérisé en ce que la feuille conductrice (2') est réalisée dans un alliage métallique, en particulier du constantan, du chrome aluminé, de l'argetan ou de l'acier.

9. Elément de chauffage électrique selon la revendication 8, caractérisé en ce que l'épaisseur de la feuille (2') est de 1 à 100 µm.

10. Elément de chauffage électrique selon la revendication 8, caractérisé en ce que la feuille (2') est pressée sur le support (1) à l'aide d'un moyen de compression (4).

11. Elément de chauffage électrique selon la revendication 10, caractérisé en ce que le moyen de compression (4) est réalisé dans un matériau isolant, notamment du quartz ou du verre, et se présente sous la forme d'une plaque.

12. Utilisation de l'élément de chauffage électrique selon l'une quelconque des revendications 1 à 11 en tant qu'échangeur de chaleur soumis aux influences de l'environnement, en particulier de l'eau.

13. Utilisation de l'élément de chauffage électrique selon la revendication 1 en tant que réchaud.

14. Utilisation de l'élément de chauffage électrique selon la revendication 1 en tant que plaque chauffante.
